# EUROPÄISCHE PATENTANMELDUNG

(11) **EP 1 780 134 A1**
(43) Veröffentlichungstag der Anmeldung: **02.05.2007**
(21) Anmeldenummer: 06020979.8
(22) Anmeldetag: 05.10.2006
(51) Int. Cl.: B65D 21/02, B65D 75/32, B65D 75/58

(54) **Bügeleisenverpackung und Verpackung mit einem Bügeleisen**

(30) Priorität: 26.10.2005 DE 102005051499
(71) Anmelder: Braun GmbH, 61476 Kronberg (DE)
(72) Erfinder: Gimenez Martinez, Eduardo, 08940 Cornella de Llobregat Barcelona (ES)

(57) **Zusammenfassung**

Bügeleisenverpackung (1), die zumindest teilweise aus transparentem Kunststoff ausgebildet ist, mit einem Bodenteil, das eine zumindest teilweise ebene Abstellfläche (35) aufweist, wobei eine Bügeleisenhalteeinrichtung (10,12) zur Fixierung eines Bügeleisens (5) vorgesehen ist, die derart ausgebildet ist, daß eine Bügeleisensohle (7) zur Abstellfläche parallel oder zu dieser in einem Winkel von bis zu ± 75° ausgerichtet ist.

## Beschreibung

Die vorliegende Erfindung betrifft eine Bügeleisenverpackung und eine Verpackung mit einem Bügeleisen.

Es ist bekannt, Bügeleisen in einer Verkaufsverpackung aus Pappe bzw. Karton anzubieten. Auf dieser Kartonverpackung ist in der Regel das Bügeleisen aus einer Perspektive abgebildet, so daß der Kunde das Bügeleisen vor seiner Kaufentscheidung auch nur aus dieser einen Perspektive betrachten kann. Weiterhin ist es bekannt, Dampfbügeleisen mit Zubehörteilen, insbesondere mit Textilprotektorsohlen anzubieten, wobei die Textilprotektorsohle an die normale Bügeleisensohle anklipsbar ist, um die Bügeleisensohlentemperatur zu vermindern und so ein Bügeln von empfindlichem Gewebe gegebenenfalls auch mit Dampf zu ermöglichen. Hierbei konnte in der Vergangenheit mittels Kartonverkaufsverpackungen dem Kunden die Beigabe einer Textilprotektorsohle zum Bügeleisen nicht ausreichend verdeutlicht werden, zumal solche Anstecksohlen weniger verbreitet sind. In weiterhin nachteiliger Weise konnte aus der einfach zu öffnenden Kartonverpackung das Zubehörteil entwendet werden, ohne daß dies bei geschlossener Verpackung erkennbar ist.

Es ist daher eine Aufgabe der vorliegenden Erfindung, eine Bügeleisenverpackung und eine Verpackung mit einem Bügeleisen bereitzustellen, die zumindest einen Teil der obigen Nachteile ausräumt. Die Verpackung soll es dem Konsumenten erlauben, das Produkt vor dem Kauf und ohne dieses aus der Packung zu entnehmen, von mehreren Seiten zu betrachten, wobei der Abstand zwischen Verpackung und Bügeleisen möglichst gering sein soll. Weiterhin soll die Verpackung mit dem Bügeleisen und die Bügeleisenverpackung den Falltest bestehen.

Diese Aufgabe wird hinsichtlich der Bügeleisenverpackung mit den Merkmalen des Anspruchs 1 gelöst. Durch die Ausbildung der Bügeleisenverpackung zumindest aus teilweise transparentem Kunststoff kann der Verbraucher sich einen naturgetreuen Eindruck von dem Bügeleisen vor dem Kauf verschaffen, ohne dies vorher auspacken zu müssen. Da Bügeleisen naturgemäß relativ schwere Produkte des persönlichen Bedarfs sind, ist eine Bügeleisenhalteeinrichtung zur Fixierung eines Bügeleisens vorgesehen, die derart ausgebildet ist, daß eine Bügeleisensohle zur Abstellfläche parallel oder zu dieser in einem Winkel von ± 75°, insbesondere in einem Winkel von 5 bis 60°, ausgerichtet ist. Es hat sich gezeigt, daß durch eine Halterung des Bügeleisens in dieser Lage ein Bügeleisenfalltest mit Verpackung von der vorgeschriebenen Fallhöhe von 90 cm wiederholbar bestanden werden kann, so daß das Bügeleisen innerhalb der Verpackung auch im Falle eines Herunterfallens vor einer Beschädigung gesichert ist.

Besonders günstige Ergebnisse zu den obigen Effekten haben sich nach den Merkmalen des Anspruchs 2 ergeben.

In vorteilhafter Weise ist die Bügeleisenverpackung mit einem Podest versehen, auf das die Bügeleisensohle oder die Textilprotektorsohle lagerbar ist. Dadurch, daß das Podest durch eine Einziehung des Bodenteils in das Innere der Verpackung gebildet ist, ist kein weiteres sich separat bewegendes Teil vorhanden und eine gute Verbindung zwischen Bügeleisensohle bzw. Textilprotektorsohle und Verpackung bereitgestellt. Mittels der Merkmale des Anspruchs 4 können zwei oder mehr Bügeleisenverpackungen in einem Verkaufsregal übereinander platzsparend gestapelt werden, da die Stapeleinrichtungen an der Oberseite der Bügeleisenverpackung derart angeordnet und ausgebildet sind, daß sie mit Stapeleinrichtungen am Bodenteil einer gleich ausgebildeten Bügeleisenverpackung korrespondieren und so ineinandergreifen.

Besondere Stapeleinrichtungen sind erforderlich, weil die Oberseite gewölbte Abschnitte aufweist, um der Produktform möglichst gut zu folgen. Die Oberseite besteht also nicht aus einem durchgängig ebenen Abstellbereich, der zudem mit der ebenen Abstellfläche des Bodenteils korrespondiert.

Nach den Merkmalen des Anspruchs 5 weist die Stapeleinrichtung Vorsprünge und Einziehungen auf, so daß übereinander gestapelte Bügeleisenverpackungen gegen seitliches Verschieben gesichert sind. Die Vorsprünge können fingerstumpfartig ausgebildet sein und die Einziehungen sind als Vertiefungen ausgebildet, wobei am Bodenteil zu den Vorsprüngen der Oberseite entsprechende Einziehungen und zu den Einziehungen an der Oberseite im Bodenteil entsprechende Vorsprünge vorgesehen sind.

In vorteilhafter Weiterbildung ist die Verpackungsaußenseite durch nur zwei Teile, namentlich das Bodenteil und eine Haube gebildet. Dadurch ist eine sehr einfache, automatisierbare Verpackung des Bügeleisens möglich.

In vorteilhafter Weiterbildung ist das Bodenteil und die Haube miteinander unlösbar insbesondere durch Verschweißen verbindbar. Dadurch wird nicht nur leichter ein Falltest bestanden, weil sich die Verpackung nicht von selbst öffnet. Die unlösbare Verbindung von Bodenteil und Haube verhindert auch, daß Zubehörteile des Bügeleisens im Verkaufsbereich entwendet werden.

In vorteilhafter Weiterbildung ist die Verpackung nicht wiederverschließbar und kann nur einmal geöffnet werden, da zum Öffnen ein Greifabschnitt an der Verpackung zu ziehen ist, so daß entlang einer Perforation die Verpackung wie an einer Sollbruchstelle geöffnet werden kann.

In vorteilhafter Weiterbildung ist die Perforation am Rand des Bodenteils zum Lösen eines Teils des Bodenteils vom übrigen Bodenteil vorgesehen. Somit ist das schwergewichtige Bügeleisen auf dem Bodenteil positionierbar, das vom übrigen Teil der Verpackung entlang der Perforation auftrennbar ist, so daß das Bügeleisen nach dem Öffnen nicht aus der Verpackung herausfällt.

In vorteilhafter Weiterbildung nach Anspruch 10 ist die Bügeleisenverpackung nicht nur mit einer gewölbten Oberseite, sondern mit mehreren gewölbten bzw. gerundeten Seiten versehen, wobei die Außenseiten der Haube kantenlos gerundet ineinander übergehen, wenn die Kanten nicht mit einbezogen werden, die zur Stapeleinrichtung vorgesehen sind. Die Haube kann demzufolge ähnlich einer Käseglocke über das Bügeleisen gestülpt werden und folgt der Kontur des Bügeleisens mit geringem Abstand von wenigen Zentimetern entsprechend.

In vorteilhafter Weiterbildung ist ein Einsatzteil vorgesehen, mit dem die Textilprotektorsohle relativ zum Bügeleisen beabstandet fixierbar ist. Das Einsatzteil bewirkt somit, daß die Textilprotektorsohle gegen das Podest und die Bügeleisensohle zur Oberseite hin drückbar ist. Somit erlaubt das Einsatzteil, insbesondere wenn das Bügeleisen mit einem Zubehörteil wie einer Textilprotektorsohle versehen wird und damit zweiteilig ist, eine ausreichende Fixierung des Bügeleisens und der Textilprotektorsohle in der Verpackung, so daß der Falltest der Verpackung auch bei diesem mehrteiligen Aufbau bestanden werden kann. Das Einsatzteil kann dabei kurzzeitig die Stoßenergie durch das schwere Bügeleisen aufnehmen.

Die Fixierung der Textilprotektorsohle und/oder des Bügeleisens wird in die seitliche Richtung erhöht, indem das Podest und das Einsatzteil entsprechende Wangen seitlich ausgebildet haben, die derart angeordnet und ausgebildet sind, daß die Textilprotektorsohle und die Bügeleisensohle von diesen Wangen teilweise umschlossen sind und damit durch das Einsatzteil auch gegen seitliches Verschieben in der Verpackung gesichert sind. Zudem erlaubt das Einsatzteil eine beabstandete Anordnung der Textilprotektorsohle zur Bügeleisensohle, die jedoch der Gebrauchsposition relativ nahekommt, so daß der Kunde die bisher noch wenig verbreitete Textilprotektorsohle hinsichtlich seiner Anwendbarkeit am Bügeleisen erkennen kann.

Indem das Bodenteil ebenfalls zumindest teilweise aus transparentem Kunststoff ausgebildet ist, ist für den Kunden auch die Unterseite des Bügeleisens mit der für ein Bügeleisen sehr wichtigen Bügeleisensohle erkennbar.

In vorteilhafter Weiterbildung ist die Außenseite der Bügeleisenverpackung vollständig aus transparentem Kunststoff ausgebildet. Alternativ ist eine Kombination aus transparentem Kunststoff und Karton vorgesehen, wobei auch eine Kombination von einer vollständig transparenten Kunststoffaußenhülle und Kartoninnenteilen in der Bügeleisenverpackung ausbildbar sind.

In vorteilhafter Weiterbildung ist als transparenter Kunststoff ein Polyethylenterephthalat vorgesehen. Damit ist der Kunststoff nicht nur besonders alterungsbeständig und hervorragend transparent ausbildbar, sondern auch ausreichend elastisch, um Falltests zu bestehen. Weiterhin ist Polyethylenterephthalat sehr gut recyclebar.

In weiterhin vorteilhafter Ausbildung ist die Bügeleisenverpackung im Inneren mit Kartonteilen versehen, die teilweise oder ganz der Form der Außenseite der Haube und des Bodenteils folgen. Die Karton- oder Papierteile können als Informationsträger gut bedruckt werden und so wichtige Informationen zum Bügeleisen wiedergeben.

Die Erfindung wird weiterhin gelöst mit den Merkmalen des Anspruchs 20. Weitere vorteilhafte Ausbildungen der Erfindung ergeben sich mit den Merkmalen des Anspruchs 21.

Weitere Ziele, Vorteile, Merkmale und Anwendungsmöglichkeiten der vorliegenden Erfindung ergeben sich aus der nachfolgenden Beschreibung eines Ausführungsbeispiels anhand der Zeichnungen. Dabei bilden alle beschriebenen und/oder bildlich dargestellten Merkmale für sich oder in beliebiger sinnvoller Kombination den Gegenstand der vorliegenden Erfindung, auch unabhängig von ihrer Zusammenfassung in den Ansprüchen oder deren Rückbeziehung.

### Es zeigen:

- Fig. 1: eine Bügeleisenverpackung in der Seitenansicht gemäß der Erfindung,
- Fig. 2: die Bügeleisenverpackung nach Fig. 1 in der Draufsicht,
- Fig. 3: eine Unteransicht der Bügeleisenverpackung nach Fig. 1,
- Fig. 4: eine seitliche Rückansicht der Bügeleisenverpackung nach Fig. 1,
- Fig. 5: eine Seitenansicht von zwei übereinander gestapelten Bügeleisenverpackungen nach Fig. 1,
- Fig. 6: eine räumliche Darstellung des Einsatzteils der Bügeleisenverpackung nach Fig. 1,
- Fig. 7: eine Vorderansicht des Einsatzteils der Bügeleisenverpackung nach Fig. 1,
- Fig. 8: eine räumliche Darstellung eines vorderen Bereichs der Bügeleisenverpackung nach Fig. 1 ohne Haube,
- Fig. 9: ein Bodenteil und das Einsatzteil der Bügeleisenverpackung nach Fig. 1 und
- Fig. 10: eine räumliche Darstellung der Bügeleisenverpackung bzw. der Verpackung mit Bügeleisen nach Fig 1.

Fig. 1 zeigt eine Bügeleisenverpackung bzw. eine Verpackung mit einem Bügeleisen, deren Außenseite durch zwei Teile gebildet ist, namentlich einem Bodenteil 2 und einer Haube 3. Sowohl das Bodenteil 2, als auch die Haube 3 weisen einen horizontalen Randabschnitt 4 auf, der zur Verbindung der Haube mit dem Bodenteil dient. Zur Verbindung beider Teile wird die Haube von oben auf das Bodenteil aufgesetzt, so dass beide horizontale Randabschnitte 4 übereinander zum Liegen kommen und anschließend wird dieser Rand so stark erwärmt, dass beide Randabschnitte miteinander verschweißbar sind und eine unlösbare Verbindung zwischen Haube und Bodenteil bereitgestellt ist.

Die Bügeleisenverpackung 1 ist im Inneren mit einem Dampfbügeleisen 5 mit offenem Griff und mit einer an die Bügeleisensohle 7 des Dampfbügeleisens anklipsbaren Textilprotektorsohle 6 versehen. Alle Teile des Dampfbügeleisens 5 mitsamt der Textilprotektorsohle 6 und dem Stromkabel 9 sind in den Figuren 1 bis 9 gestrichelt dargestellt. In Fig 10 ist das Dampfbügeleisen und die Textilprotektorsohle mit der Verpackung in natürlicher Erscheinung (nicht gestrichelt) dargestellt.

Das Bodenteil 2 weist in seinem mittleren vorderen Bereich ein Podest 10 auf, das zur angewinkelten Lagerung des Bügeleisens bzw. der Textilprotektorsohle 6 dient. Das Podest 10 ist einteilig mit dem Bodenteil 2 verbunden und durch eine Einziehung in das Innere der Bügeleisenverpackung gebildet. Das Podest 10 ist in etwa als keilförmige Einziehung ausgebildet, so dass die darauf lagerbare Textilprotektorsohle 6 ebenfalls relativ zur horizontalen Abstellfläche mit einem Winkel α angewinkelt positioniert ist. Im dargestellten Fall ist die Textilprotektorsohle mit einem positiven Winkel α etwa zwischen 3° und 30° angewinkelt gelagert. Das Podest weist Seitenwangen 11 auf, die die Textilprotektorsohle im vorderen Bereich seitlich umschließen und so diese gegen seitliches Verrutschen sichern.

Weiterer Bestandteil der Bügeleisenverpackung ist ein Einsatzteil 12, das ein separates Teil zur Außenverpackung darstellt. Wie in Fig. 1 erkennbar, ist das Einsatzteil 12 vorgesehen, um einen festen Abstand zwischen der Textilprotektorsohle und der Bügeleisensohle 7 und eine Lagerfläche für die Bügeleisensohle 7 zu schaffen. Dabei ist das Einsatzteil 12 seinerseits etwa keilförmig ausgebildet, so dass die Bügeleisensohle 7 in einem angewinkelten positiven Winkel β von etwa 5° bis 45° lagerbar ist.

Die Grundform der Verpackung ist wie folgt zu beschreiben:

Das Bodenteil 2 weist ebene Abschnitte auf, die die Abstellfläche 35 bilden, so dass eine horizontale Abstellung der Verpackung auf dem Bodenteil möglich ist. Die Haube weist eine seitlich rückwärtige Fläche 13 auf, die der Rückseite des innenliegenden Bügeleisens zugewandt ist. Eine Aufstellung an der überwiegend ebenen Rückseite 13 ist möglich, so dass in diesem Zustand die Bügeleisenverpackung im Verkaufsregal besonders gut die Bügeleisensohle bzw. die Sohle der Textilprotektorsohle zeigt. Somit erlaubt die Verpackung zwei Aufstellungspositionen (die etwa den Gebrauchspositionen des Bügeleisens entsprechen), eine erste auf dem Bodenteil und eine zweite auf der Rückseite 13.

In Fig. 1 ist ferner die Außenkontur der Haube 3 erkennbar, die gerundet bzw. gewölbt ähnlich einer langestreckten Käseglocke verläuft. Die Kontur der Haube 3 im oberen und vorderen Bereich folgt weitgehend der Kontur des Bügeleisens 5 im oberen und vorderen Bereich vom Handgriff bis zur Bügeleisenspitze.

In Fig. 2, das eine Draufsicht auf die Verpackung darstellt, ist erkennbar, dass die Außenkontur der Verpackung 1 etwa u-förmig verläuft. Damit folgt auch die Außenkontur der Verpackung in Draufsicht etwa der Außenkontur des Bügeleisens 5 in Draufsicht. In Zusammensicht von Fig. 1 und Fig. 2 wird deutlich, dass die Haube fasst durchweg vergleichbar einer langgestreckten Käseglocke gerundet und gewölbt verläuft. Die Oberseite 14 der Haube, die beiden Seitenflächen 16 und 17 der Haube und die Vorderseite 15 der Haube gehen kantenlos ineinander über. Die einzigen Kanten der Haube 3 sind durch die Stapeleinrichtungen, durch die Verbindung zum Bodenteil und durch die Verbindung zur Rückseite 13 gebildet.

Die Verpackung 1 weist ferner eine Stapeleinrichtung 18, 19 und 20 im Bereich der Oberseite 14 auf. Die Stapeleinrichtung 20 ist als Einziehung gebildet, die sich in das Verpackungsinnere erstreckt. Die Stapeleinrichtung 20 erfüllt damit eine Doppelfunktion, einerseits als Stapeleinrichtung andererseits als Fixierung des Bügeleisens 5 an dessen oberen Bereich nahe des Handgriffs.

Fig. 4 zeigt eine seitlich rückwärtige Darstellung der Verpackung 1 mit der rückwärtigen, überwiegend ebenen Fläche 13.

Fig. 3 zeigt eine Darstellung der Verpackung von unten. Es ist somit ausschließlich das Bodenteil 2 von unten in Fig. 3 erkennbar. Umlaufend ist der im Schnitt u-förmige Befestigungsrand mit der Haube 3 dargestellt. Die Grundaußenform des Bodenteils ist, ebenso wie in Fig. 2 die Grundform der Haube, in Draufsicht u-förmig. Im Bodenteil ist die in das Verpackungsinnere reichende Podesteinziehung 10 und ihre Kontur erkennbar, die in etwa der Kontur der Sohle des Textilprotektors 6 folgt. Ferner sind im Bodenteil Stapeleinrichtungen 21, 22, 23 und 24 ausgebildet, daneben sind im hinteren Bereich des Bodenteils Einziehungen 25 ausgebildet, die den hinteren Verschlußteil der Textilprotektorsohle bündig umschließen und ebenfalls eine mehrere Zentimeter in das Verpackungsinnere reichende Anlagewange bilden, die zur Abstützung des rückwärtigen Abschnittes des Bügeleisens 5 dient und somit eine axiale Verrutschungssicherung mit bilden. Das Bodenteil 2 weist ferner eine Öffnung im vorderen Bereich nahe der Bügeleisenspitze auf, die als Greifabschnitt 26 dient.

Anschließend an die Öffnung nach beiden Seiten und vollständig umlaufend entlang des Randes des Bodenteils 2 ist eine Perforation 28 vorgesehen, die in strichpunktierter Linie in Fig. 3 dargestellt ist. Die Perforationslinie 28 dient als Sollbruchstelle, um den inneren Bereich des Bodenteils von der übrigen Außenseite der Verpackung zu trennen. Hierzu ist vorgesehen, dass ein Zug in Pfeilrichtung 27, also in axialer Richtung zum Bügeleisenhinteren hin, ausgehend von Greifabschnitt 26 zur Durchtrennung der Perforation und damit zum Öffnen der Verpackung führt. Die Verpackung kann somit nicht wieder verschlossen werden.

Im folgenden wird die Stapelbarkeit der Verpackung anhand der Fign. 1 bis 5 näher erläutert. Figur 5 zeigt, wie zwei völlig gleichartige Verpackungen 1 übereinander stapelbar sind. Da die Verpackungen nicht quaderförmig sind, wie konventionelle Kartonverpackungen üblicherweise geformt sind, sind spezielle Stapeleinrichtungen erforderlich, damit das Bodenteil 2 mit der ebenen Abstellfläche insbesondere entlang dem Rand des Bodenteils 2 auf der gekrümmten Haube einer zweiten Verpackung relativ stabil lagerbar ist. Hierzu sind die Stapeleinrichtungen vorgesehen, die je im Bodenteil und an der Oberseite der Haube ausgebildet sind und derart angeordnet sind, dass sie mit einer weiteren Verpackung ineinander greifen bzw. sich aufeinander abstützen. Im einzelnen weist die Haube zwei Vorsprünge 18 und 19 auf, die fingerartig im hinteren Bereich der Haube hervorstehen. Korrespondierend zu diesen Vorsprüngen 18 und 19 sind im Bodenteil Einziehungen 21 und 22 vorgesehen, die also Vertiefungen bilden, in die die Vorsprünge 18 und 19 einsteckbar sind. Umgekehrt ist der Vorsprung 23 im Bodenteil etwa mittig am Bodenteil hervorspringend ausgebildet, damit dieser in die Einziehung 20 an der Oberseite der Haube der gegenüberliegenden Verpackung eingreift. Als weiterhin zur Stapeleinrichtung gehörig ist ein Abstützvorsprung 24 vorgesehen, der wie Fig. 3 zeigt, ebenfalls relativ mittig am Bodenteil vorgesehen ist, jedoch etwas zur vorderen Seite der Verpackung hin angeordnet ist. Dieser Vorsprung stützt sich auf der Oberseite 14 der Haube 3 ab. Somit erlauben diese Stapeleinrichtungen ein stabiles Übereinanderstellen von zumindest zwei Verpackungen übereinander.

Nachfolgend wird anhand der Fign. 6 bis 9 das Einsatzteil näher beschrieben. Hierbei zeigen die Fign. 6 und 7 nur das Einsatzteil, die Fig. 8 einen vorderen vergrößerten Abschnitt des Einsatzteils mit einem Abschnitt des Bodenteils 2 und einem Teil der Textilprotektorsohle 6 und des Bügeleisens 5. Figur 9 zeigt das Einsatzteil 12, das Bodenteil 2 und die Textilprotektorsohle 6 wieder in gestrichelter Darstellung. Die Haube ist in den Fign. 6 bis 9 nicht dargestellt, obwohl sie fester Bestandteil der Verpackung ist.

Wie in den Fign. 6 und 7 dargestellt, ist das Einsatzteil 12 im wesentlichen keilförmig ausgebildet. Die Keilform erlaubt die angewinkelte und beabstandete Lagerung des Bügeleisens relativ zur Textilprotektorsohle. Durch das Einsatzteil 12 kann die Textilprotektorsohle abgesehen von der Beabstandung nahe zur natürlichen Lage relativ zum Bügeleisen positioniert werden, so dass die Funktion dieses Zubehörteils für den Kunden schneller offensichtlich wird. Wie in den Fign. 6 und 7 dargestellt, besteht das Einsatzteil 12 aus einer oberen Bügeleisensohlenaufnahme 29 und einem unteren Textilprotektoreinsatz 30 und Abstandswänden 34. Insgesamt ist das Einsatzteil 12 damit aus zwei Teilen, namentlich dem Teil 29 und andererseits den Teilen 30 mit 34 ausgebildet. Beide Teile sind durch Verschweißen unlösbar miteinander verbunden. In Fig. 9 sind die Verbindungsverschweißungen 32 erkennbar, mit denen das Oberteil 29 des Einsatzteils 12 mit dem unteren Abschnitt des Einsatzteils verschweißt ist. Die Bügeleisensohlenaufnahme 29 des Einsatzteils 12 weist eine Auflagefläche auf, die im wesentlichen der Form der Bügeleisensohle entspricht. Ein vorderer Spitzenabschnitt der Bügeleisensohle ist jedoch nicht durch das Oberteil 29 abgestützt, damit die Bügeleisensohle hier von außen gut einsehbar ist. Das Oberteil 29 weist, abgesehen vom vorderen Bereich, umlaufende Seitenwangen 31 auf, die das Bügeleisen gegen ein seitliches Verschieben schützen. Der Textilprotektoreinsatz 30 des Einsatzteils 12 ist derart ausgebildet, dass er vergleichbar einer Bügeleisensohle in die Textilprotektorsohle einsetzbar ist und der Innenkontur der Seitenwandung der Textilprotektorsohle folgt. Damit ist das Einsatzteil auch nach unten gegen seitliches Verrutschen geschützt.

In Fig. 9 ist im hinteren Bereich die Einziehung 25 des Bodenteils 3 erkennbar, die einerseits den rückwärtigen Schnapphandgriff der Textilprotektorsohle umschließt und andererseits eine Seitenwange als Anlagefläche für das Bügeleisen bereitstellt.

Fig. 10 zeigt die Verpackung mit innenliegendem Bügeleisen und Textilprotektorsohle und mit zusätzlichen Kartonelementen 33, die an die Innenform der Verpackung angepasst sind und auf denen Informationen zum Bügeleisen abgedruckt und abgebildet sind. Gemäß dieser Ausführungsform ist die gesamte Außenseite der Verpackung und das Einsatzteil aus dem transparenten Kunststoff Polyethylenterephthalat (PET bzw. PETP) ausgebildet. Damit ist eine gleichsam stabile und transparente Einsehbarkeit des Bügeleisens mit Zubehörteil gegeben. Die Transparenz wird im vorliegenden Fall nur durch die separaten Kartoneinlagen 33 teilweise unterbrochen, die jedoch besser mit Informationen bedruckbar sind als dies für die PET Kunststoffhülle der Fall wäre.

## Patentansprüche

1. Bügeleisenverpackung, die zumindest teilweise aus transparentem Kunststoff ausgebildet ist, mit einem Bodenteil (2), das eine zumindest teilweise ebene Abstellfläche (35) aufweist, wobei eine Bügeleisenhalteeinrichtung (10, 12) zur Fixierung eines Bügeleisens vorgesehen ist, die derart ausgebildet ist, daß eine Bügeleisensohle zur Abstellfläche (35) parallel oder zu dieser in einem Winkel von bis zu ± 75° ausgerichtet ist, und wobei die der Abstellfläche (35) gegenüberliegende Oberseite (14) gewölbte Abschnitte aufweist und die Oberseite (14) und das Bodenteil (2) Stapeleinrichtungen (18, 19, 20, 21, 22, 23, 24) aufweist, so dass eine Bügeleisenverpackung auf der Oberseite einer weiteren Bügeleisenverpackung stapelbar ist und mit dieser ineinandergreift.

2. Bügeleisenverpackung nach Anspruch 1, wobei die Bügeleisenhalteeinrichtung (10, 12) derart ausgebildet ist, daß die Bügeleisensohle relativ zur Abstellfläche (35) in einem Winkel zwischen 5 und 45° ausgerichtet ist.

3. Bügeleisenverpackung nach Anspruch 1 oder 2, wobei die Bügeleisenhalteeinrichtung (10, 12) ein Podest (10) aufweist, das durch eine Einziehung des Bodenteils (2) in das Innere der Verpackung gebildet ist.

4. Bügeleisenverpackung nach einem der vorangegangenen Ansprüche, wobei die Stapeleinrichtung an der Oberseite (14) mit der Stapeleinrichtung am Bodenteil (2) hinsichtlich ihrer Lage und Erstreckung korrespondiert.

5. Bügeleisenverpackung nach Anspruch 4, wobei die Stapeleinrichtungen (18, 19, 20, 21, 22, 23, 24) als Vorsprünge und Einziehungen ausgebildet sind, so daß eine auf einer ebensolchen Verpackung gestapelten und in den Vorsprüngen und/oder Einziehungen verankerte Verpackung gegen seitliches Verschieben gesichert ist.

6. Bügeleisenverpackung nach einem der vorangegangenen Ansprüche, wobei die Verpackungsaußenseite durch das Bodenteil (2) und eine Haube (3) gebildet ist.

7. Bügeleisenverpackung nach Anspruch 6, wobei das Bodenteil (2) und die Haube (3) miteinander unlösbar, insbesondere durch Verschweißen verbindbar sind.

8. Bügeleisenverpackung nach einem der vorangegangenen Ansprüche, wobei eine Perforation (28) und ein Greifabschnitt (26) zum Öffnen der Verpackung vorgesehen sind.

9. Bügeleisenverpackung nach Anspruch 8, wobei die Perforation (28) am Rand des Bodenteils (2) zum Lösen eines Teils des Bodenteils vom übrigen Bodenteil vorgesehen ist.

10. Bügeleisenverpackung nach einem der vorangegangenen Ansprüche, wobei vier Außenseiten (14, 15, 16, 17) der Haube (3) abgesehen von der Stapeleinrichtung (18, 19, 20, 21, 22, 23, 24) kantenlos gerundet ineinander übergehen.

11. Bügeleisenverpackung nach einem der vorangegangenen Ansprüche, wobei die Haube (3) der Form eines Bügeleisens entsprechend gerundet ausgebildet ist.

12. Bügeleisenverpackung nach einem der vorangegangenen Ansprüche, wobei ein Einsatzteil (12) zur Fixierung eines Zubehörteils des Bügeleisens, insbesondere einer Textilprotektorsohle, relativ zum Bügeleisen vorgesehen ist.

13. Bügeleisenverpackung nach Anspruch 12, wobei das Podest (10) derart ausgebildet ist, daß die Textilprotektorsohle darauf lagerbar ist und daß das Einsatzteil (12) derart angeordnet ist, daß es zwischen Textilprotektorsohle und Bügeleisensohle positionierbar ist.

14. Bügeleisenverpackung nach Anspruch 12 oder 13, wobei das Einsatzteil (12) und das Podest (10) derart angeordnet und ausgebildet sind, daß die Textilprotektorsohle beabstandet und unterhalb der Bügeleisensohle positionierbar ist.

15. Bügeleisenverpackung nach einem der Ansprüche 12 bis 14, wobei das Einsatzteil (12) und/oder das Podest (10) Wangen (11, 31) zur seitlichen Fixierung der Textilprotektorsohle und/oder der Bügeleisensohle aufweist.

16. Bügeleisenverpackung nach einem der vorangegangenen Ansprüche, wobei das Bodenteil (2) zumindest teilweise aus transparentem Kunststoff ausgebildet ist.

17. Bügeleisenverpackung nach einem der vorangegangenen Ansprüche, wobei diese vollständig aus transparentem Kunststoff oder aus transparentem Kunststoff und Karton (33) ausgebildet ist.

18. Bügeleisenverpackung nach einem der vorangegangenen Ansprüche, wobei der transparente Kunststoff aus Polyethylenterephthalat ausgebildet ist.

19. Bügeleisenverpackung nach einem der vorangegangenen Ansprüche, wobei im Inneren angeordnete Kartonteile (33), die teilweise oder ganz der Form der Außenseite des Kunststoffs folgen, vorgesehen sind.

20. Verpackung mit einem Bügeleisen, wobei die Verpackung zumindest teilweise aus transparentem Kunststoff ausgebildet ist und ein Bodenteil (2) aufweist, das mit einer ebenen Abstellfläche (35) versehen ist, wobei eine Bügeleisenhalteeinrichtung (10, 12) zur Fixierung des Bügeleisens (5) vorgesehen ist, die derart ausgebildet ist, daß eine Bügeleisensohle (7) des Bügeleisens zur Abstellfläche (35) parallel oder zu dieser in einem Winkel von bis zu ± 75° ausgerichtet ist.

21. Verpackung mit einem Bügeleisen nach Anspruch 20, **gekennzeichnet durch** die kennzeichnenden Merkmale zumindest eines der Ansprüche 2 bis 19.
